# EUROPÄISCHE PATENTSCHRIFT

(11) **EP 0 219 890 B1**
(45) Veröffentlichungstag und Bekanntmachung des Hinweises auf die Patenterteilung: **05.04.1989**
(21) Anmeldenummer: 86201433.9
(22) Anmeldetag: 18.08.1986
(51) Int. Cl.: B26D 7/26, B26D 1/14

(54) **Verschiebe-Einrichtung**
Shift device
Dispositif de transfert

(30) Priorität: 21.09.1985 DE 3533739
(43) Veröffentlichungstag der Anmeldung: 29.04.1987
(73) Patentinhaber: Maschinenfabrik GOEBEL GmbH, D-64210 Darmstadt (DE)
(72) Erfinder: Held, Franz, D-6112 Gross-Zimmern (DE)

(56) Entgegenhaltungen:
- WO-A-83/02083
- DE-A- 2 756 997
- DE-B- 1 802 305
- DE-B- 2 126 407
- DE-C- 1 038 902
- FR-A- 2 340 170

## Beschreibung

Die vorliegende Erfindung betrifft eine Vorrichtung entsprechend dem Oberbegriff des Patentanspruches.

Beim Längsschneiden von Papier, Gewebe, Folie, Metallen oder dgl. unterscheidet man den sogenannten geraden'Schnitt vom sogenannten umschlungenen Schnitt. Bei dem geraden Schnitt läuft die in einzelne Streifen zu zerschneidende Bahn etwa tangential zwischen mindestens einem Ober- und mindestens einem Untermesser hindurch, so daß auf diese Weise aus einer Bahn mindestens zwei Streifen entstehen. Es können aber nicht nur ein Messerpaar, sondern auch mehrere Messerpaare miteinander zusammenarbeiten, um damit eine relativ breite Bahn in eine Vielzahl relativ schmaler Bahnen zu zerschneiden.

Von Seiten des Endverarbeiters der zu schneidenden Bahn werden oftmals verschieden breite Bahnen gewünscht, weshalb die Forderung entsteht, eine relativ breite Bahn während eines Produktionsvorganges, beispielsweise in relativ breite und während eines anderen Produktionsvorganges in relativ schmale Bahnen zu zerschneiden. Diese zerschnittenen Bahnen werden in der Regel zu Rollen aufgewickelt, um damit beispielsweise auf leichte und bequeme Weise dem jeweiligen Endverarbeiter dieser Bahnen übersandt werden zu können.

Die jeweils wechselnden Wünsche des Endverarbeiters bedeuten für denjenigen, der eine relativ breite Bahn in Einzelbahnen zu unterteilen hat, daß die ihm zur Verfügung stehende Einrichtung entsprechend umgestellt werden muß. Dieser Vorgang wird üblicherweise mit « positionieren bezeichnet.

Beim sog. geraden Schnitt ist es relativ einfach, Unter- und Obermesser zu positionieren, da die Bahn nicht gegen eines der beiden Messer drückt und seine Beweglichkeit behindert. Beim sog. umschlungenen Schnitt hingegen ist es sehr viel schwieriger, das von der Bahn umschlungene Messer zu verschieben, da die Bahn aufgrund der zum Zwecke des Verarbeitens in ihr notwendigerweise herrschenden Spannung gegen das Untermesser drückt. Das Untermesser wird dadurch in seiner Beweglichkeit eingeschränkt, weshalb es insbesondere in diesem Falle erforderlich ist, für eine leichtgängige Verschiebung des Untermessers dann Sorge zu tragen, wenn die Position dieses Untermessers verändert werden soll.

Aus der DE-B-18 02305 ist eine Einrichtung vorbekannt, bei der Druckluft zwischen die zueinander verschiebbaren Teile der Schlittenführung eines Messers eingedrückt wird. Diese vorbekannte Einrichtung setzt aber einen schweren, aufwendigen Schlitten voraus, der zudem einen noch aufwendigeren Einzelantrieb für jedes Untermesser bedingt.

Die Einrichtung nach der EP-A 96 026 (WO 83/02083) verfolgt das Ziel, eine Nabe mit aufzuweiten. Dieses Ziel wird jedoch von der vorgeschlagenen Erfindung nicht angestrebt. Eine Aufweitung von Messernaben steht bei der vorgeschlagenen Erfindung nicht zur Diskussion. Dies gilt ebenfalls im Hinblick auf die französische Patentanmeldung FR-A-23 40 170.

Insbesondere aus Spalte 3, Zeile 66 bis Spalte 4, Zeile 26 der DE-C 10 38 902 geht hervor, daß mit der in der DE-C 10 38 902 vorgeschlagenen Einrichtung Schneidbüchsen mit Hilfe jeweils eines ringförmigen Schlauches derart festgespannt werden sollen, daß sie sich nicht verschieben. Hierbei sollen alle Schneidbüchsen festgespannt werden. An ein leichtgängiges Verschieben der in Rede stehenden Messer wird nicht gedacht, woraus ersichtlich wird, daß die DE-C 10 38 902 ein Ziel verfolgt, welches zum Ziel des vorliegenden Patentbegehrens völlig entgegengerichtet ist. Daneben vermag die DE-C 10 38 902 auch keinerlei Anregung dafür zu geben, wie denn die in Rede stehenden Messer leichtgängig verschoben werden könnten.

Von der geschilderten Problematik ausgehend besteht die Aufgabe, eine möglichst einfache und leichtgängige Einrichtung zum Verschieben der Messer oder ihrer Halterungen, insbesondere derjenigen Messer oder Halterungen für das sog. Untermesser vorzuschlagen, insbesondere für den Fall, daß das Untermesser zumindest teilweise von der zu zerschneidenden Bahn umschlungen wird.

Diese Aufgabe wird gelöst durch die Merkmale des kennzeichnenden Teiles des Patentanspruches.

Durch die vorliegende Erfindung wird es ermöglicht, das Untermesser in radialer Richtung gegenüber der es unterstützenden Welle innerhalb des durch die Herstellung bedingten Spieles so weit zu verschieben, daß es auf leichtgängige Weise in axialer Richtung der Welle verschoben werden kann. Damit wird es ermöglicht, auch relativ schwere Untermesser, insbesondere sog. Schneidbüchsen, leichtgängig von einer Position in eine andere zu verschieben. Dadurch wiederum wird es ermöglicht, die gesamte in Rede stehende Einrichtung auf einfache und schnelle Weise von einer Produktionsart auf eine andere umzustellen, d. h. beispielsweise von einer Breite von zu schneidenden Streifen auf eine andere.

Anhand eines in den beigefügten Figuren schematisch abgebildeten, den Grundgedanken nicht begrenzenden Ausführungsbeispiels wird die vorgeschlagene Einrichtung näher erläutert. In den Figuren sind im vorliegenden Zusammenhang nicht wesentliche Maschinenteile einer übersichtlicheren Darstellungsweise wegen nicht zeichnerisch dargestellt, vielmehr sind in den Figuren nur diejenigen Teile gezeigt, die zur näheren Erläuterung des Grundgedankens erforderlich sind.

Die einzelnen Figuren bedeuten :
Figur 1) : Prinzipskizze des sog. geraden Schnittes
Figur 2) : Prinzipskizze des sog. umschlungenen Schnittes
Figur 3) : teilweiser Schnitt durch eine Untermesser unterstützende Welle
Figur 4) : Positioniereinrichtung für die das Untermesser unterstützende Welle
Figur 5) : Draufsicht auf die Einrichtung nach Figur 4.

Bei der Einrichtung nach Figur 1 läuft eine in mehrere Streifen 1 zu zerschneidende Bahn 2 durch ein Messerpaar hindurch. Jedes Messerpaar umfaßt ein Obermesser 3 und mindestens ein Untermesser 4. Das oder die Obermesser 3 ist/sind auf der Welle 5 befestigt, während das oder die Untermesser4 auf einer Welle 6 befestigt sind. Jede der Wellen 5 oder 6 ist drehbar in einem entsprechend ausgebildeten Maschinengestell gelagert und kann darüber hinaus angetrieben sein. Zum Zwecke der Veränderung ihrer Position, d. h. der Breite von zu schneidenden Streifen 1 können die Obermesser 3 entlang der Welle 5 - also in Blickrichtung der Figur 1 - und die Untermesser 4 entlang der Welle 6 je nach Bedarf verschoben werden. Diese Verschiebung kann relativ geringfügig sein, insbesondere dann, wenn mehrere schneidende Stellen pro Untermesser vorgesehen sind. Beispielsweise können Untermesser in Form sog. Schneidbüchsen ausgeführt sein, wobei jede Schneidbüchse eine Vielzahl von schneidenden Kanten enthält. Mit jeder dieser Kanten kann ein und dasselbe Obermesser wahlweise zusammenarbeiten, so daß es oftmals bei sog. Formatumstellungen notwendig ist, das Obermesser um eine relativ weite axiale Erstreckung zu verschieben, das Untermesser hingegen nur um eine sehr viel kürzere, um auf diese Weise zu ermöglichen, daß das Obermesser mit einer anderen schneidenden Kante, einer sog. Schneidnut als vorher zusammenarbeiten kann.

Aus Figur 2 ist ersichtlich, daß die Bahn 2 und die daraus geschnittenen Streifen 1 das oder die Untermesser 4 teilweise umschlingen. Auf diese Weise wird die zu zerschneidende Bahn während des Schneidvorganges besser gehalten als im Falle des sog. geraden Schnittes nach Figur 1. Wenn die Untermesser 4 im Falle des sog. umschlungenen Schnittes nach Figur 2 in axialer Richtung der Welle 6 verschoben werden müssen, dann drücken die zu zerschneidende Bahn 2 und die daraus geschnittenen Streifen 1 aufgrund der in ihr wohnenden mechanischen Spannung das oder die Untermesser 4, deren Gewicht insbesondere dann, wenn es sich um sog. Schneidbüchsen handelt, nicht zu vernachlässigen ist, gegen die das oder die Untermesser unterstützende Welle 6 und behindern damit ein Verschieben der Untermesser 4 in axialer Richtung der Welle 6, also in Blickrichtung der Figur 2.

Aus Figur 3 geht hervor, daß auf jeder Welle 6 mehrere Untermesser4a, 4b, 4c usw. nebeneinander angeordnet werden können. Außerdem ist in die Welle 6 mindestens eine axiale Bohrung 7 eingearbeitet. An dem einen Ende der Bohrung 7 befindet sich ein Kugelventil 8, das andere Ende ist durch eine Schraube 9 verschlossen. In die Bohrung 7 münden radiale Bohrungen 10, 11 und 12, deren radial äußere Enden Austrittsstellen darstellen, aus denen die über das Kugelventil 8 eingeblasene Druckluft austreten kann. Diese Austrittsstellen sind mit 13, 14 und 15 bezeichnet. Die Austrittsstellen 13, 14 und 15 sind in Figur 3 etwa in der Mitte des jeweiligen Untermessers angeordnet, so daß auch dann, wenn das jeweils zugehörige Untermesser in axialer Richtung der Welle 6 innerhalb gewisser Grenzen verschoben werden sollte, die jeweilige Austrittsstelle von dem jeweiligen Untermesser ständig bedeckt wird. Das bedeutet mit anderen Worten, daß das jeweilige Untermesser gegenüber der Welle 6 nur so weit verschoben werden kann, als daß dieses Untermesser die jeweilige Austrittsöffnung gerade noch bedeckt.

Die radialen Bohrungen 10, 11 und 12 sind derart in die Welle 6 eingearbeitet, daß sie bei Stillstand der Welle bei schnittbildlicher Darstellung der Welle in die obere Hälfte 16 dieser Welle zu liegen kommen. Um dies zu erleichtern, ist eine Positioniereinrichtung vorgesehen, die es ermöglicht, die Welle 6 unmittelbar vor dem jeweiligen Positionieren der Untermesser 4 auf leicht mögliche Weise derart anzuhalten, daß die Bohrungen 10, 11 und 12 in die obere Hälfte 16 zu liegen kommen.

Die Positioniereinrichtung besteht beispielsweise aus einer Klinke 17, welche in eine entsprechende Vertiefung oder Nut 18 der Welle 6 eingreifen kann. Beispielsweise kann die Klinke 17 mit Hilfe einer Druckfeder 19 in die Bohrung 18 eingerastet werden. Mit Hilfe eines Nockens 20 wird es ermöglicht, die Klinke 17 aus der Bohrung oder. Vertiefung 18 auszurasten. Dabei ist es möglich, den Nocken 20 auf einer Welle 21 zusammen mit dieser drehbar zu lagern und die Welle 21 mit Hilfe eines Handhebels 22 zu verdrehen. Ein Schalter 23 verhindert das Anlaufen der Maschine für denjenigen Fall, in welchem die Klinke 17 die Drehung der Welle 6 sperrt.

Die Bohrung 18 ist vorzugsweise an einem Ende der Welle 6 angebracht, so daß der größte Teil der Welle 6 frei bleibt, um darauf Untermesser zu positionieren.

Neben dieser mechanischen Möglichkeit der Positionierung der Welle 6 ist es denkbar, diese Welle mit einem sog. Drehwinkelgeber auszustatten und auf diese Weise die Welle 6 auf elektrische oder elektronische Weise zusammen mit einer auf die Welle 6 wirkenden ein- und ausschaltbaren Bremse derart anzuhalten, daß die Austrittsstellen 13, 14 und 15 der Bohrungen 10, 11 und 12 im wesentlichen nach oben weisen, also in der oberen Hälfte der Welle 6 angeordnet werden. Auf diese Weise ist es möglich, durch Einleiten eines Druckmittels, wie beispielsweise Druckluft, die Untermesser um geringfügige Beträge gegenüber der Welle 6 nach oben zu heben und ein Polster von Druckmittel, beispielsweise von Druckluft zu erhalten, auf dem das jeweilige Untermesser schwimmend verschoben werden kann.

Auf diese Weise ist es möglich, auch schwere Schneidbüchsen, welche bereits aufgrund ihres eigenen Gewichtes durch eine Bedienungsperson gegenüber der Welle 6 (Messerwelle) von Hand nicht mehr verschoben werden können, leichtgängig zu verschieben.

Die Messer oder Messerbüchsen können dabei sowohl um geringfügige als auch um größere Strecken entlang der Welle 6 verschoben werden, solange nur das jeweilige Messer die jeweils diesem Messer zugeordnete Bohrung bedeckt. Durch das aus der jeweiligen Bohrung austretende Druckmittel, insbesondere Druckluft, wird das jeweilige Messer oder die jeweilige Messerbüchse um geringfügige Beträge gegenüber der Messerwelle gehoben und vermag auf einem dünnen Polster von zwischen Welle und Messer eingeschobenem Druckmittel zu gleiten. Dafür ist es nicht unbedingt erforderlich, in das Innere des Messers, der Messerbüchse oder des Messerhalters besondere Kammern für die Aufnahme des Druckmittels einzuarbeiten. Beispielsweise ist es auch möglich, das Messer, die Untermesserbüchse oder den Messerhalter innerhalb desjenigen Spieles anzuheben, das durch die mechanische Herstellung der beteiligten Maschinenteile bereits vorgegeben ist.

Es ist ebenfalls möglich, das jeweilige Obermesser bei einem bestimmten Schneidvorgang mit der einen und bei einem anderen Schneidvorgang mit einer anderen Kante des jeweiligen Untermessers oder der jeweiligen Untermesserbüchse zusammenarbeiten zu lassen. Dies erhöht entweder die Standzeit der Untermesserbüchse oder erleichtert bei gleichzeitiger Verschiebung der jeweiligen Untermesserbüchse gegenüber dem Obermesser die Herstellung verschieden breiter Streifen von aus einer Bahn auszuschneidenden Materialien. Auf diese Weise hilft die vorliegende Erfindung bei der Umstellung von einem zu schneidenden und evtl. aufzuwickelnden Format auf ein anderes.

Daneben kann evtl. sich zwischen Messerwelle und Messerhalterung ansammelnder Schneidstaub durch das Druckmittel, insbesondere bei der Verwendung von Druckluft aus der Einrichtung herausgeblasen werden.

Es ist von geringem Belang, ob die jeweiligen Untermesser oder ihre mit der Welle 6 in Berührung stehenden Halterungen relativ breit oder relativ schmal sind, wie beispielsweise die Untermesser 4a oder 4c. Es ist auch möglich, jedem zu verschiebenden Untermesser jeweils eine separate Zuleitung von Druckmittel z. B. Druckluft zuzuordnen, so daß nur dieses eine Untermesser oder seine Halterung gegenüber der Welle 6 axial verschoben werden kann, während die anderen auf der Welle 6 befindlichen Untermesser ihre Position beibehalten.
1 Streifen
2 Bahn
3 Obermesser
4 Untermesser (4a, 4b, 4c usw.)
5 Welle
6 Welle
7 axiale Bohrung
8 Kugelventil
9 Schraube
10 radiale Bohrung
11 radiale Bohrung
12 radiale Bohrung
13 Austrittsstelle
14 Austrittsstelle
15 Austrittsstelle
16 obere Hälfte der Welle 6
17 Klinke
18 Bohrung oder Vertiefung
19 Druckfeder
20 Nocken
21 Welle
22 Handhebel
23 Schalter

## Patentansprüche

Vorrichtung zum Längsschneiden von Papier, Folie, Gewebe o. dgl. mit auf mindestens eine Welle (6) aufgeschobenen ringförmigen Untermessern (4) oder Halterungen für diese Untermesser, wobei pro Halterung eines Untermessers oder pro Untermesser (4) in die die Untermesser (4) oder Halterungen unterstützende Welle (6) mindestens eine radiale Bohrung (10, 11, 12) eingearbeitet, die Austrittsstelle (n) (13, 14, 15) dieser radialen Bohrung(en) (10, 11, 12) innerhalb desjenigen axialen Bereiches der Welle (6) angeordnet sind, der auch bei in Längsrichtung der Welle geringfügiger Verschiebung der Halterung oder des Untermessers (4) von dieser Halterung oder dem Untermesser (4) ständig bedeckt ist und eine Zuleitung (8) zum Einleiten von Druckmittel in die radialen Bohrungen (10, 11, 12) vorgesehen ist, dadurch gekennzeichnet, daß die Austrittsstellen (13, 14, 15) der Bohrungen (10, 11, 12) bei Stillstand der Welle (6) in der oberen Hälfte (16) der Welle (6) positioniert sind und eine diese Positionierung ermöglichende, mit der Welle (6) in Eingriff bringbare Positioniereinrichtung (17-22) vorgesehen ist, damit die Position der Messer (3, 4) insbesondere von Messern (4) für umschlungenen Schnitt verändert werden kann.

## Claims

Apparatus for the longitudinal cutting of paper, film, fabric or the like, having annular lower knives (4) or mounts for these lower knives pushed onto at least one shaft (6), at least one radial bore (10, 11, 12) per mount of a lower knife or per lower knife (4) being worked into the shaft (6) supporting the lower knives (4) or mounts, the outlet point(s) (13, 14, 15) of this or of these radial bore(s) (10, 11, 12) being arranged within that axial region of the shaft (6) which is constantly covered, even during slight shifting, in longitudinal direction of the shaft, of the mount or of the lower knife (4) by this mount or the lower knife (4) and a supply line (8) being provided for the introducing of a pressure medium into the radial bores (10, 11, 12), characterized in that, when the shaft (6) is at a standstill, the outlet points (13, 14, 15) of the bores (10, 11, 12) are positioned in the upper half (16) of the shaft (6) and a positioning device (17-22), which can be brought into engagement with the shaft (6) and makes possible this positioning, is provided in order that the position of the knives (3, 4), in particular of knives (4) for wrapped cut, can be changed.

## Revendications

Dispositif pour la coupe longitudinale de papier, feuillard, tissu ou similaire comportant des lames inférieures (4) de forme annulaire enfilées sur au moins un arbre (6) ou des fixations pour ces lames inférieures, où pour chaque fixation d'une lame inférieure ou pour chaque lame inférieure (4), au moins un forage radial (10, 11, 12) est pratiqué dans l'arbre (6) supportant les lames inférieures (4) ou les fixations, le(s) orifice(s) de sortie (13, 14, 15) de ce(s) forage(s) radial(aux) (10, 11, 12) étant disposé(s) à l'intérieur de cette même zone axiale de l'arbre (6) qui, également lors d'un léger déplacement de la fixation ou de la lame inférieure (4) dans le sens longitudinal de l'arbre, est recouverte en permanence par cette fixation ou par la lame inférieure (4), et une amenée (8) pour l'introduction du fluide sous pression étant prévue dans les forages radiaux (10, 11, 12), caractérisé en ce que les orifices de sortie (13, 14, 15) des forages (10, 11, 12) sont positionnés dans la moitié supérieure (16) de l'arbre (6) lors de l'arrêt de l'arbre (6) et en ce que un dispositif de positionnement (17-22) permettant ce positionnement et pouvant être engagé dans l'arbre (6), est prévu, de façon que la position des lames (3, 4) en particulier des lames (4) pour la coupe avec enroulement, puisse être changée.
